# EUROPÄISCHE PATENTSCHRIFT

(11) **EP 0 318 045 B1**
(45) Veröffentlichungstag und Bekanntmachung des Hinweises auf die Patenterteilung: **24.04.1991**
(21) Anmeldenummer: 88119724.8
(22) Anmeldetag: 25.11.1988
(51) Int. Cl.: E04F 13/06, E04F 19/04, E06B 1/62, E04G 21/30

(54) **Schutzleiste für den Mauerputzvorgang**
Protective fillet for the application of plaster
Latte de protection pour l'application d'enduit

(30) Priorität: 25.11.1987 DE 8715604 U
(43) Veröffentlichungstag der Anmeldung: 31.05.1989
(73) Patentinhaber: Braun, August, 66440 Blieskastel (DE)
(72) Erfinder: Braun, August, 66440 Blieskastel (DE)
(74) Vertreter: Klunker . Schmitt-Nilson . Hirsch

(56) Entgegenhaltungen:
- DE-A- 1 906 455
- DE-A- 3 318 586
- DE-B- 1 182 410
- DE-U- 8 611 867
- DE-U- 8 702 045

## Beschreibung

Die Erfindung bezieht sich auf eine Schutzleiste für den Mauerputzvorgang beim Anschluß an ein Bauteil anderen Materials, wobei die Schutzleiste aus Kunststoff besteht, einen etwa U-förmigen Querschnitt mit einer seitlichen, über einen Kerbeinschnitt von Hand abbrechbaren Schutzlasche aufweist und ein Klebeband zum Ankleben an das Bauteil aufweist.

Das Material des Bauteils ist insbesondere Holz, Kunstharz oder Metall. Bei dem Bauteil handelt es sich vorzugsweise um Fenster- oder Türrahmen oder um Sparrenköpfe. Die Schutzleiste verhindert Verschmutzung und Beschädigung des Bauteils beim Mauerputzvorgang und stellt eine dauerhaft dichte Verbindung zwischen dem Bauteil und der Putzschicht her.

Eine Schutzleiste der eingangs genannten Art ist aus dem DE-U-86 11 867 bekannt. Es hat sich gezeigt, daß sich der beim Trocknen etwas schrumpfende Putz von den Innenwänden des akkurat U-förmigen Querschnitts der Schutzleiste löst, so daß sich hier Risse bilden, die das Eindringen von Feuchtigkeit erlauben. Außerdem ist das vorgesehene Klebeband dünn, so daß Erschütterungen des Fenster- oder Türrahmens ungedämpft an den Putz weitergegeben werden. Die Schutzlasche kann nur schwer abgebrochen werden, da sie flächig auf dem Fenster- oder Türrahmen aufliegt.

Demgegenüber ist die erfindungsgemäße Schutzleiste dadurch gekennzeichnet, daß die Seitenwände des etwa U-förmigen Querschnitts innen hinterschnitten ausgebildet sind und daß die Schutzlasche einen die Dicke des Klebebands überbrückenden Abstandssteg aufweist.

Auf diese Weise liegt der Putz an den hinterschnittenen Wänden weiterhin dicht an, auch wenn er beim Schwinden etwas nach außen wandert. Jegliches Eindringen von Feuchtigkeit von außen her wird mit Sicherheit unterbunden. Die Schutzlasche, vorzugsweise ausgebildet als T-förmiges Profil, kann zum Abbrechen bequem untergriffen werden. Die Schutzlasche ragt auch bei dem vorzugsweise verwendeten, dickeren Klebeband nicht mehr frei nach innen, sondern stützt sich auf dem Bauteil ab. Die Schutzlasche kann auf ihrer dem Bauteil abgewandten Seite eine Klebeschicht aufweisen, so daß dort eine die Fensteröffnung oder die Türöffnung verschließende Schutzfolie angebracht werden kann. Beim Andrücken der Schutzfolie verhinder der Abstandssteg, daß die Schutzlasche versehentlich am Kerbeinschnitt abgebrochen wird.

Die Seitenwände sind vorzugsweise zum Inneren hin schräghinterschnitten ausgebildet. Die Schutzleiste besteht vorzugsweise aus gespritztem, hartem Kunstharz.

Anspruch 2 gibt in weiterer Ausgestaltung, je nach der verwendeten Putzart, verschiedene Leitkanten für den aufzubringenden Unterputz an; für den Oberputz dient in bekannter Weise die dem Mauerwerk abgewandte Seitenwand der Schutzleiste als Abziehkante. Diese Außenseite ist zugleich eine Schutzbegrenzung beim Säubern des Fenster- und Türrahmens.

Nach Anspruch 3 dient zur noch besseren Verankerung des Putzes mit der Schutzleiste ein in den Innenbereich des U-förmigen Querschnitts hineinreichender Steg, dessen Kanten ebenfalls als Abziehkante für den Unterputz verwendet werden können. Selbstverständlich können die Kanten dieses Stegs ebenfalls vorzugsweise schräg hinterschnitten ausgebildet sein.

Nach Anspruch 4 soll die Schutzlasche der Schutzleiste einen nach innen gerichteten Steg von solcher Höhe tragen, die annähernd der Stärke des geschäumten Klebebandes entspricht, sodaß eine daran anzuklebende Schutzfolie, die einfach angedrückt wird, genau in eine Ebene gebracht werden kann.

Die in den Ansprüchen 5 bis 7 angegebenen Merkmale bezüglich des zum Befestigen der Schutzleiste dienenden weichen Bands sollen noch besser davor schützen, daß sich sich jene durch die immer wieder auftretenden Erschütterungen oder Verwindungen von Rahmenprofilen der Fenster oder Türen oder solchen von Sparrenköpfen vom Putz löst. Gleichzeitig ermöglicht die auf dem weichen Band beidseitig aufgetragene Klebeschicht eine leichte, exakte Anbringung und verhindert das Eindringen von Feuchtigkeit an diesen Kontaktstellen.

Die zu schützende Vorrichtung wird an Hand der Querschnittszeichnung mit einem Ausführungsbeispiel näher erläutert.

Eine Schutzleiste 1 aus hartem, extrudiertem Kunstharz von U-förmigem Querschnitt, deren zum Inneren hin schräg hinterschnittenen Seitenwände 1a und 1b durch die Mittelwand 1c verbunden sind, ist über ein gleich breites und langes weiches Band 2 aus geschäumten, also weichem Kunstharz, mittels einer beidseitig aufgetragenen Klebeschicht 2a an einem Fenster- oder Türrahmen befestigt und zusammen mit diesem mit seitlichem Abstand A, der mit Kontaktschaum oder Isolierwolle 8 ausgefüllt wird im Mauerwerk gelagert. Sie wird von außen her durch eine Putzschicht 6 dauerhaft dicht gehalten, die auch den Innenbereich ihres U-förmigen Querschnitts ausfüllt. Dabei werden je nach der verwendeten Putzart entweder die Außenseite 1b′ der dem Mauerwerk 5 zugewandten Seitenwand 1b der Schutzleiste, die Innenkante 1b˝ dieser Seitenwand oder die Innenkante 1a˝ der dem Mauerwerk abgewandten Seitenwand 1a als Abziehkante für den Unterputz verwendet; als Abziehkante für den Oberputz dient in bekannter Weise die Außenseite 1a′ dieser Seitenwand. Der Oberputz fluchtet also rißfrei mit der Außenseite 1a′, die zugleich als Schmutzbegrenzung beim Säubern dient. Zweckmäßigerweise fluchten dabei die Außenseite 1b′ des U-förmigen Querschnitts, die Außenkante des Klebebands 2 in Übereinstimmung des Rahmens 3.

Die die Seitenwände 1a und 1b verbindende Mittelwand 1c des U-förmigen Querschnitts der Schutzleiste trägt einen in deren Innenbereich hineinreichenden Steg 1d, dessen Kanten 1d′ und 1d˝ ebenfalls als Abziehkanten für den Unterputz verwendet werden können. Dies gilt auch, wenn diese Stegkanten hinterschnitten ausgebildet sind.

Die Schutzleiste 1 trägt eine über einen Kerbeinschnitt 4b von Hand leicht abbrechbare Schutzlasche 4, die teilweise über die Breite des Fenster-oder Türrahmens 3 reicht; ferner trägt sie einen dorthin weisenden Steg 4a, dessen Höhe annähernd der Stärke des weichen Bands 2 entspricht. So liegt nach dem Andrücken einer anzuklebenden Schutzfolie 7 an die Schutzlasche 4 diese auf genau einer Ebene mit der anderen Leibungsseite.

Nach Beendigung des Mauerputzvorgangs werden die Schutzlaschen 4 am jeweiligen Kerbeinschnitt 4 b abgebrochen, sofern diese nicht mehr für Nachfolgearbeiten anderer Gewerke wie Maler gebraucht werden.

## Patentansprüche

1. Schutzleiste (1) für den Mauerputzvorgang beim Anschluß an ein Bauteil (3) anderen Materials, wobei die Schutzleiste (1) aus Kunststoff besteht, einen etwa U-förmigen Querschnitt mit einer seitlichen, über einen Kerbeinschnitt von Hand abbrechbaren Schutzlasche (4) aufweist und ein Klebeband (2) zum Ankleben an das Bauteil (3) aufweist, dadurch gekennzeichnet, daß die Seitenwände (1a, 1b) des etwa U-förmigen Querschnitts innen hinterschnitten ausgebildet sind und daß die Schutzlasche (4) einen die Dicke des Klebebands (2) überbrückenden Abstandssteg (4a) aufweist.

2. Schutzleiste nach Aspruch 1, dadurch gekennzeichnet, daß je nach der verwendeten Putzart entweder die Außenseite (1b′) der dem Mauerwerk (5) zugewandten Seitenwand (1b) der Schutzleiste (1), die Innenkante (1b˝) dieser Seitenwand oder die Innenwand (1a˝) der dem Mauerwerk abgewandten Seitenwand (1a) als Abziehkante für den Unterputz verwendet werden, wobei die Außenseite (1a′) dieser Seitenwand in bekannter Weise als Abziehkante für den Oberputz dient.

3. Schutzleiste nach Anspruch 1, dadurch gekennzeichnet, daß die die Seitenwände (1a, 1b) verbindende Mittelwand (1c) am U-förmigen Querschnitt der Schutzleiste (1) einen in deren Innenbereich hineinragenden Steg (1d) trägt, dessen Kanten (1d′, 1d˝) als Abziehkante für den Unterputz verwendet werden können.

4. Schutzleiste nach einem der Ansprüche 1 bis 3, dadurch gekennzeichnet, daß das T-förmig ausgebildete Profil (4) der Schutzlasche einen zum genannten Bauteil (3) anderen Materials, nämlich einen Fenster- oder Türrahmen oder Sparrenkopf hin weisenden Steg (4a) trägt, dessen Höhe der Stärke des Klebebandes (2) entspricht.

5. Schutzleiste nach einem der Ansprüche 1 bis 4, dadurch gekennzeichnet, daß das zu deren Ankleben dienende Band (2) aus geschäumten, also weichem Kunstharz besteht und beidseitig eine Klebeschicht (2a) trägt.

6. Schutzleiste nach Anspruch 5, dadurch gekennzeichnet, daß das Klebeband (2) je nach anzuschließendem Putz und dessen Putzart, mit einer Stärke, je nach Intensität der von den Bauteilen (3) ausgehenden Schwingungen bezw. Erschütterungen, in einer Stärke von 0,8 bis 8 mm ausgebildet ist.

7. Schutzleiste nach einem der Ansprüche 1 bis 6, dadurch gekennzeichnet, daß sich das Klebeband (2) vorzugsweise über deren ganze Breite und Länge erstreckt.

## Claims

1. A protective fillet (1) for wall plastering at a junction to a component part (3) of different material, the protective fillet (1) consisting of plastics material, having an approximately U-shaped cross-section with a lateral protective ledge (4) adapted to be broken off by hand via a notch-like recess, and having an adhesive tape (2) for adhering to said component part (3),
characterized in that the sidewalls (1a, 1b) of the approximately U-shaped cross-section are undercut on the insides and that the protective ledge (4) has a spacing web (4a) bridging the thickness of the adhesive tape (2).

2. A protective fillet according to claim 1,
characterized in that, depending on the type of plastering used, either the outside (1b′) of the sidewall (1b) of the protective fillet (1) facing the brickwork (5), the inner edge (1b") of this sidewall or the inner wall (1a") of the sidewall (1a) facing away from the brickwork is used as smoothing edge for the inner plaster, the outside (1a′) of this sidewall serving in known manner as smoothing edge for the outer plaster.

3. A protective fillet according to claim 1,
characterized in that the center wall (1c) joining the sidewalls (1a, 1b) at the U-shaped cross-section of the protective fillet (1) carries a web (1d) projecting into the interior portion thereof, the edges (1d′, 1d") of said web being usable as smoothing edge for the inner plaster.

4. A protective fillet according to any one of claims 1 to 3,
characterized in the the T-shaped profile (4) of the protective ledge carries a web (4a) which faces towards said component part (3) of different material, namely a window frame or a door frame or a rafter end, and whose height corresponds to the thickness of the adhesive tape (2).

5. A protective fillet according to any one of claims 1 to 4,
characterized in that the tape (2) serving for adhering said fillet consists of foamed and thus soft synthetic resin and carries an adhesive layer (2a) on both sides thereof.

6. A protective fillet according to claim 5,
characterized in that the adhesive tape (2), depending on the plaster to be joined and on the type of plastering used, has a thickness of from 0.8 to 8 mm depending on the intensity of the oscillations or vibrations emanating from the component parts (3).

7. A protective fillet according to any one of claims 1 to 6,
characterized in that the adhesive tape (2) preferably extends across the entire width and length of said fillet.

## Revendications

1. Latte de protection (1) pour procéder à l'application d'un enduit sur un mur, en cas de raccordement à un élément de construction (3) composé en un autre matériau, la latte de protection (1) étant composée en matière plastique et présentant une section transversale à peu près en forme de U avec une languette de protection latérale (4) susceptible d'être brisée à la main en faisant une entaille et présentant une bande adhésive (2) en vue du collage sur l'élément de construction, caractérisée en ce que les parois latérales (1a, 1b) de la section transversale à peu près en forme de U sont réalisées avec des contre-dépouilles intérieures et que la languette de protection (4) présente une patte d'espacement (4a) pontant l'épaisseur de la bande adhésive (2).

2. Latte de protection selon la revendication 1, caractérisée en ce que, selon le type d'enduit utilisé, soit la face extérieure (1b′) de la paroi latérale (1b), tournée vers la maçonnerie (5), de la latte de protection (1), l'arête intérieure (1b") de cette paroi latérale ou l'arête intérieure (1a") de la paroi latérale (1a) opposée à la maçonnerie, est utilisée comme arête de dressage pour l'enduit supérieur.

3. Latte de protection selon la revendication 1, caractérisée en ce que la paroi médiane (1c) reliant les parois latérales (1a, 1b) porte sur la section transversale en forme de U de la latte de protection (1) une nervure (1d) pénétrant dans sa zone intérieure, dont les arêtes (1d′, 1d") peuvent être utilisées comme arête de dressage pour la sous-couche d'enduit.

4. Latte de protection selon l'une des revendications 1 à 3, caractérisée en ce que le profilé (4) réalisé en forme de T de la languette de protection porte une patte (4a), tournée vers l'élément de construction (3) cité, constitué d'un autre matériau, à savoir un cadre de fenêtre ou de porte ou une tête de chevron, dont la hauteur correspond à l'épaisseur de la bande adhésive (2).

5. Latte de protection selon l'une des revendications 1 à 4, caractérisée en ce que la bande (2) servant à son collage se compose d'une résine synthétique cellulaire, donc molle, et porte des deux côtés une couche adhésive (2a).

6. Latte de protection selon la revendication 5, caractérisée en ce que, suivant l'enduit à raccorder et le type d'application, la bande adhésive (2) est réalisée avec une épaisseur allant de 0,8 à 8 mm, suivant l'intensité des vibrations, respectivement des secousses, émanant des éléments de construction (3).

7. Latte de protection selon l'une des revendications 1 à 6, caractérisée en ce que la bande adhésive (2) s'étend de préférence sur toute sa largeur et sa longueur.
